# EUROPÄISCHE PATENTANMELDUNG

(11) **EP 4 779 092 A1**
(43) Veröffentlichungstag der Anmeldung: **22.07.2026**
(21) Anmeldenummer: 26152087.8
(22) Anmeldetag: 15.01.2026
(51) Int. Cl.: E03F 5/04, E03F 5/06

(54) **BODENABLAUFVORRICHTUNG UND DEREN VERWENDUNG**

(30) Priorität: 16.01.2025 DE 102025101530
(71) Anmelder: ACO Ahlmann SE & Co. KG, 24782 Büdelsdorf (DE)
(72) Erfinder: Sedmik, Jiri, 580 01 Havlickuv Brod (CZ); Cupl, Zdenek, 58601 Jihlava (CZ)
(74) Vertreter: Meissner Bolte Partnerschaft mbB

(57) **Zusammenfassung**

Die vorliegende Erfindung betrifft eine Bodenablaufvorrichtung (10) mit einem Gitterelement (11), einem Ablaufelement (12) und einem innerhalb des Ablaufelements angeordneten Auflageabschnitt (14), wobei das Gitterelement (11) eine rutschhemmende Oberfläche aufweist und wobei wenigstens ein flexibles Element (13) in vertikaler Richtung zwischen dem Gitterelement (11) und dem Auflageabschnitt (14) angeordnet ist.

Des Weiteren betrifft die Erfindung die Verwendung einer solchen Bodenablaufvorrichtung (10) in einer Küche, insbesondere einer Küche einer gastronomischen Einrichtung, oder in einer industriellen Produktion.

## Beschreibung

Die Erfindung betrifft eine Bodenablaufvorrichtung mit den Merkmalen gemäß Anspruch 1. Darüber hinaus betrifft die Erfindung die Verwendung einer Bodenablaufvorrichtung nach Anspruch 11.

In vielen Einrichtungen, beispielsweise in gastronomischen Küchen oder industriellen Produktionen, ist die Entwässerung des Bodens ein zentraler Aspekt des Hygienemanagements. Üblicherweise kommen hierfür Ablaufrinnen oder Bodenabläufe zum Einsatz, die sowohl Flüssigkeiten als auch kleine Verunreinigungen effizient ableiten. Diese Entwässerungssysteme sind in den Boden eingelassen und mit leicht geneigten Oberflächen versehen, sodass das Wasser zuverlässig zu den Ablaufelementen geführt wird. Zur Abdeckung der Ablaufelemente dienen Gitterelemente, die groß genug sind, um Wasser und Schmutzpartikel durchzulassen, gleichzeitig aber verhindern, dass größere Gegenstände oder Lebensmittelreste in die Ablaufelemente gelangen. Die Konstruktion solcher Ablaufelemente und Gitterelemente muss sowohl stabil als auch robust sein, um beispielsweise den Belastungen durch Gegenstände oder Menschen zuverlässig standhalten zu können.

Neben der Funktionalität der Entwässerung spielt die Sicherheit von Personen, die sich auf den Ablaufvorrichtungen bewegen und beispielsweise dort arbeiten eine wichtige Rolle. In einer gastronomischen Küche wie auch in industriellen Produktionen sind die Böden oftmals nass und/oder fettig, was ein erhebliches Unfallrisiko birgt. Um diesem Risiko zu begegnen, weisen die Gitterelemente der Ablaufvorrichtungen mitunter rutschhemmende Oberflächenstrukturen auf. Solche Strukturen können beispielsweise als Profilierungen, Rillen oder genoppte Designs ausgeführt sein, die die Haftung der Schuhe verbessern und das Risiko eines Ausrutschens erheblich reduzieren. Die rutschhemmenden Eigenschaften der Gitterelemente sind dabei so gestaltet, dass sie die Stabilität und Tragfähigkeit der Gitterelemente nicht beeinträchtigen.

Die Arbeit in einer Küche, insbesondere einer gastronomischen Küche, oder an einem Fließband ist oftmals durch langes Stehen auf einer Stelle geprägt. Längeres Stehen auf einer Stelle kann erhebliche ergonomische und gesundheitliche Nachteile mit sich bringen, insbesondere in solchen Arbeitsumgebungen, wo Mitarbeiter oft stundenlang ohne Bewegung auf festen Böden stehen. Zu den häufigsten Problemen gehören Durchblutungsstörungen in den Beinen, da die kontinuierliche Belastung der Beinmuskulatur und der Venenpumpe die Blutzirkulation einschränkt und zu Schwellungen oder Krampfadern führen kann. Darüber hinaus führt statisches Stehen zu einer erhöhten Belastung der Gelenke, insbesondere in den Knien, Hüften und der Wirbelsäule, was langfristig Schmerzen oder degenerative Veränderungen wie Arthrose begünstigen kann. Auch die Rückenmuskulatur wird stark beansprucht, da sie permanent angespannt bleiben muss, um das Gleichgewicht zu halten, was zu Verspannungen und chronischen Rückenschmerzen führen kann.

Der vorliegenden Erfindung liegt deshalb die Aufgabe zugrunde, eine Bodenablaufvorrichtung zu beschreiben, die ergonomische und gesundheitliche Vorteile bei längerem Stehen auf einer Stelle bewirkt. Ein weiterer Aspekt der vorliegenden Erfindung liegt in der Verwendung einer solchen Bodenablaufvorrichtung.

Diese Aufgabe wird durch eine Bodenablaufvorrichtung mit den Merkmalen nach Anspruch 1 gelöst, der weitere Aspekt durch eine Verwendung gemäß Anspruch 11. Vorteilhafte Weiterbildungen sind Gegenstand der abhängigen Ansprüche.

Die erfindungsgemäße Bodenablaufvorrichtung umfasst ein Gitterelement, ein Ablaufelement, einen innerhalb des Ablaufelements angeordneten Auflageabschnitt, wobei das Gitterelement eine rutschhemmende Oberfläche aufweist, und wenigstens ein flexibles Element, welches in vertikaler Richtung zwischen dem Gitterelement und dem Auflageabschnitt angeordnet ist.

Das Gitterelement weist eine rutschhemmende Oberfläche auf, damit eine auf dem Gitterelemente stehende oder sich bewegende Person davor geschützt ist, auf dem Gitterelement auszurutschen. Das Ablaufelement ist unterhalb des Gitterelements angeordnet und dient dazu, eine durch das Gitterelement eingetretene Flüssigkeit, beispielsweise Wasser, abzuführen. Dazu kann das Ablaufelement beispielsweise eine leichte Neigung aufweisen, wobei an der niedrigsten Stelle ein in den Boden eingelassener Ablauf angeordnet ist.

Der Auflageabschnitt ist innerhalb des Ablaufelements angeordnet. Er dient der vertikalen Abstützung des Gitterelements am bzw. im Ablaufelement. Alle drei Bauteile, also das Gitterelement, das Ablaufelement und der Auflageabschnitt bestehen bevorzugterweise aus einem Material, das für die jeweilige Umgebung geeignet ist. Für den Einsatz in gastronomischen Küchen können sie beispielsweise aus Edelstahl gefertigt sein. Dieser ist rostfrei und ermöglicht eine einfache und hygienisch wirkungsvolle Reinigung.

Zwischen dem Gitterelement und dem Auflageabschnitt ist das wenigstens eine flexible Element angeordnet. Bei Belastung, beispielsweise durch eine darüber auf dem Gitterelement stehende Person, wird das flexible Element komprimiert, wodurch das Gitterelement im entsprechenden Bereich absinkt. Für die Person bedeutet dies, dass sich der Untergrund geringfügig bewegt, sozusagen schwimmt.

Um die Balance zu halten, muss die Muskulatur in den Beinen und Füßen deshalb zumindest geringfügig kontrahieren, entweder durch eine bewusste Steuerung oder durch unterbewusst ablaufende Prozesse. Diese Bewegungen fördern die Blutzirkulation durch die Beine und den gesamten Körper, was wiederum die Sauerstoffversorgung der Muskulatur verbessert. Die Muskulatur ermüdet dadurch langsamer, ebenso werden die Gelenke durch die wechselnde Belastung weniger stark beansprucht. Das flexible Element ist dabei derart ausgebildet, dass es bei auf das Gitterelement wirkenden Gewichten von 50-120 kg komprimiert wird, ohne sich so stark zu verformen, dass das Gitterelement auf dem Auflageabschnitt aufliegt. Die angestrebte Funktion wird so für die überwiegende Mehrheit der erwachsenen Personen erreicht.

Bei Entlastung nimmt das flexible Element wieder seine ursprüngliche Form an, womit auch das Gitterelement in seine ursprüngliche Lage zurückkehrt.

Gemäß einer bevorzugten Ausführungsform sind das Ablaufelement und der Auflageabschnitt einstückig ausgeführt. Der Auflageabschnitt kann beispielsweise integral als Absatz, Stufe oder Kragen an einer Innenseite des Ablaufelements ausgebildet sein. Die einstückige Ausführung verringert die Anzahl der Bauteile und reduziert somit den Produktionsaufwand und die Herstellungskosten.

Grundsätzlich kann das Gitterelement jegliche Form aufweisen, die für einen individuellen Anwendungsfall erforderlich ist. Gemäß einer bevorzugten Ausführungsform ist es im Wesentlichen rechteckig ausgeführt. Dies ermöglich die Herstellung mit standardisierten Werkzeugen, wodurch die Herstellungskosten gesenkt werden können.

Gemäß einer bevorzugten Ausführungsform wird die angestrebte Rutschhemmung dadurch erzielt, dass eine Oberfläche des Gitterelements geprägt, geriffelt oder genoppt ist. Die Auswahl ist dabei je nach individuellem Anwendungsfall zu treffen und hängt von Faktoren wie dem Material des Gitterelements, der Art einer üblichen Verschmutzung wie Feuchtigkeit oder Fett, und der Schuhwahl des Personals ab.

Alternativ kann das Gitterelement, zum Erzielen des gleichen Zwecks, eine antirutschbeschichtete Oberfläche aufweisen. Im Gegensatz zur vorstehend beschriebenen Ausführungsform wird die rutschhemmende Wirkung dabei nicht durch die konstruktive Gestaltung der Oberfläche des Gitterelements erreicht, sondern durch eine entsprechende Oberflächenbeschichtung.

Gemäß einer weiteren bevorzugten Ausführungsform ist das wenigstens eine flexible Element aus Gummi hergestellt und beinhaltet ein festigkeitserhaltendes Additiv. Gummi besitzt vorteilhafte physikalische Eigenschaften, um die oben beschriebenen Funktionen im individuellen Anwendungsfall optimal zu erfüllen.

Bedingt durch den Aufbau der Bodenablaufvorrichtung kann das flexible Element mit einem durch die Bodenablaufvorrichtung abzuführenden Medium in Kontakt kommen. Bei gastronomischen Küchen kann dies beispielsweise mit Reinigungsmittel versetztes Wasser sein, in industriellen Produktionen beispielsweise Flüssigkeiten mit anderen gelösten Stoffen oder Fett. Durch die Beimischung eines festigkeitserhaltenden Additivs bereits im Herstellungsprozess des flexiblen Elements kann erreicht werden, dass dieses trotz der physikalischen und chemischen Belastungen die angestrebte Lebensdauer erreicht.

Gemäß einer bevorzugten Ausführungsform weist das wenigstens eine flexible Element eine Shore-Härte A von wenigstens 50 und höchstens 60, bevorzugt von 55 auf. Damit besitzt es eine ausreichende Kompressibilität, um beim Betreten des Gitterelements durch eine Person geringfügig nachzugeben, und bietet gleichzeitig ausreichend Widerstand, um ein vollständiges Einsinken des Gitterelements bei Belastung zu verhindern.

Gemäß einer weiteren bevorzugten Ausführung ist in jeder Ecke des Gitterelements ein flexibles Element angeordnet. Bei größeren Gitterelementen wird damit erreicht, dass die gewünschte Funktion an jeder Stelle des Gitterelements gewährleistet wird. Die durch eine Belastung eingeleitete Kraft verteilt sich entsprechend ihres Einleitungsortes auf die verschiedenen flexiblen Elemente. Verändert eine auf dem Gitterelement stehende Person ihre Position, so ändert sich auch der Ort der Krafteinleitung, wodurch manche flexible Elemente entlastet und andere flexible Elemente stärker belastet werden. Daraus resultiert wiederum das Gefühl, dass der Untergrund "schwimmt".

Bei länglich ausgebildeten Räumen ist oftmals auch das Ablaufelement länglich ausgebildet, ebenso das darüber angeordnete Gitterelement. Gemäß einer weiteren bevorzugten Ausführungsform ist vorgesehen, dass entlang wenigstens einer Längsseite des Gitterelements zwischen den in den Ecken des Gitterelements angeordneten flexiblen Elementen wenigstens ein weiteres flexibles Element angeordnet ist. Damit wird erreicht, dass der Abstand zwischen zwei benachbarten flexiblen Elementen nicht zu groß wird und die Erfüllung der gewünschten Funktion gewährleistet wird.

Gemäß einer weiteren bevorzugten Ausführungsform sind die in den Ecken des Gitterelements angeordneten flexiblen Elemente vertikal niedriger angeordnet als das wenigstens eine, zwischen den Ecken des Gitterelements angeordnete flexible Element. Eine solche Anordnung bewirkt, dass sich das Gitterelement bereits bei der Einleitung geringer Kräfte oder bei geringfügigen Verlagerungen der eingeleiteten Kräfte bewegt. Der angestrebte Effekt, dass die Muskeln in den Beinen und den Füßen einer sich auf dem Gitterelement befindlichen Person kontrahieren müssen, wird dadurch in vorteilhafter Weise verstärkt.

Darüber hinaus betrifft die Erfindung die Verwendung einer der vorstehend beschriebenen Bodenablaufvorrichtungen in einer Küche, insbesondere einer Küche einer gastronomischen Einrichtung, oder in einer industriellen Produktion. Des Weiteren ist ein Einsatz überall dort denkbar, wo sich Personen über im Boden eingelassenen Abläufen oder Rinnen bewegen oder aufhalten.

Die Erfindung wird nachfolgend unter Bezugnahme auf die Zeichnung näher erläutert. Darin zeigt:
- Fig. 1: eine Ausführungsform einer Bodenablaufvorrichtung gemäß der vorliegenden Erfindung in einer perspektivischen Ansicht;
- Fig. 2: eine schematische Schnittansicht durch eine Ausführungsform einer Bodenablaufvorrichtung gemäß der vorliegenden Erfindung; und
- Fig. 3: eine Detailansicht der Ausführungsform gemäß Fig. 2.

Fig. 1 zeigt eine Ausführungsform einer Bodenablaufvorrichtung 10 gemäß der vorliegenden Erfindung. Die dargestellte Bodenablaufvorrichtung 10 umfasst ein im Wesentlichen rechteckiges Gitterelement 11. Eine Oberseite des Gitterelements 11 ist profiliert, insbesondere geprägt ausgeführt, wodurch sie eine rutschhemmende Eigenschaft erhält.

Unterhalb des Gitterelements 12 und zu Darstellungszwecken verkürzt dargestellt befindet sich ein rinnenartig ausgebildetes Ablaufelement 12. In den Ecken des Gitterelements 11 und mittig entlang der Längsseiten des Gitterelements 11 ist je ein weiteres flexibles Element 13 angeordnet. In vertikaler Richtung besteht kein unmittelbarer Kontakt zwischen dem Gitterelement 11 und dem Ablaufelement 12. Stattdessen sind die flexiblen Elemente 13 in vertikaler Richtung zwischen dem Gitterelement 11 und dem Ablaufelement 12 angeordnet. Mit anderen Worten ist das Gitterelement 11 durch die flexiblen Elemente 13 "schwimmend" auf dem Ablaufelement 12 gelagert.

Fig. 2 zeigt eine horizontale Schnittansicht durch eine Bodenablaufvorrichtung 10 gemäß der vorliegenden Erfindung. Integral mit dem Ablaufelement 12 ausgebildet ist ein Auflageabschnitt 14, welcher vorliegend als Absatz an den Innenseiten des Ablaufelements 12 ausgeführt ist. Auf den Auflageabschnitten 14 sind die flexiblen Elemente 13 angeordnet, welche wiederum das Gitterelement 13 tragen.

Fig. 3 zeigt das Zusammenspiel aus Gitterelement 11, flexiblem Element 13 und Auflageabschnitt 14 bzw. Ablaufelement 12 in einer Detailansicht. In einem äußeren Bereich des Gitterelements 11, bevorzugt an einer Innenseite eines Rahmens des Gitterelements 11, ist eine nach unten geöffnete Tasche ausgebildet. In dieser Tasche ist das flexible Element 13 aufgenommen. Dadurch ist es in horizontaler Richtung und in vertikaler Richtung nach oben gesichert. Vertikal nach unten liegt es auf dem Auflageabschnitt 14 des Ablaufelements 12 auf.

Erfolgt eine Belastung des Gitterelements 11, beispielsweise durch eine Person, so werden ein oder mehrere der flexiblen Elemente 13 komprimiert. Das Gitterelement 11 sinkt somit, gegebenenfalls ungleichmäßig, geringfügig ab. Um dieses "Schwimmen" des Gitterelements 11 zu kompensieren, müssen die Muskeln in den Beinen und den Füßen der Person kontrahieren. Dies fördert die Blutzirkulation in den Beinen und im gesamten Körper der Person, wodurch die Muskulatur besser mit Sauerstoff versorgt wird. Dadurch wird einerseits die Ermüdung der Muskulatur verlangsamt, andererseits werden auch die Gelenke durch die wechselnde Belastung weniger stark beansprucht.

### Bezugszeichenliste

- 10: Bodenablaufvorrichtung
- 11: Gitterelement
- 12: Ablaufelement
- 13: Flexibles Element
- 14: Auflageabschnitt

## Patentansprüche

1. Bodenablaufvorrichtung (10) mit einem Gitterelement (11), einem Ablaufelement (12) und einem innerhalb des Ablaufelements (12) angeordneten Auflageabschnitt (14),
wobei das Gitterelement (11) eine rutschhemmende Oberfläche aufweist und
wobei wenigstens ein flexibles Element (13) in vertikaler Richtung zwischen dem Gitterelement (11) und dem Auflageabschnitt (14) angeordnet ist.

2. Bodenablaufvorrichtung (10) nach Anspruch 1,
wobei das Ablaufelement (12) und der Auflageabschnitt (14) einstückig ausgeführt sind.

3. Bodenablaufvorrichtung (10) nach Anspruch 1 oder 2,
wobei das Gitterelement (11) eine im Wesentlichen rechteckige Form aufweist.

4. Bodenablaufvorrichtung (10) nach einem der Ansprüche 1 bis 3,
wobei das Gitterelement (11) eine geprägte, geriffelte oder genoppte Oberfläche aufweist.

5. Bodenablaufvorrichtung (10) nach einem der Ansprüche 1 bis 3,
wobei das Gitterelement (11) eine antirutschbeschichtete Oberfläche aufweist.

6. Bodenablaufvorrichtung (10) nach einem der vorhergehenden Ansprüche, wobei das wenigstens eine flexible Element (13) aus Gummi hergestellt ist und wenigstens ein festigkeitserhaltendes Additiv beinhaltet.

7. Bodenablaufvorrichtung (10) nach einem der vorhergehenden Ansprüche, wobei das wenigstens eine flexible Element (13) eine Shore-Härte A von wenigstens 50 und höchstens 60, bevorzugt von 55 aufweist.

8. Bodenablaufvorrichtung (10) nach einem der vorhergehenden Ansprüche, wobei in jeder Ecke des Gitterelements (11) ein flexibles Element (13) angeordnet ist.

9. Bodenablaufvorrichtung (10) nach Anspruch 8,
wobei entlang wenigstens einer Längsseite des Gitterelements (11) wenigstens ein weiteres flexibles Element (13) zwischen den in den Ecken des Gitterelements (11) angeordneten flexiblen Elementen (13) angeordnet ist.

10. Bodenablaufvorrichtung (10) nach Anspruch 9,
wobei die in den Ecken des Gitterelements (11) angeordneten flexiblen Elemente (13) vertikal niedriger angeordnet sind als das wenigstens eine, zwischen den Ecken des Gitterelements (11) angeordnete flexible Element (13).

11. Verwendung einer Bodenablaufvorrichtung (10) nach einem der vorhergehenden Ansprüche in einer Küche, insbesondere einer Küche einer gastronomischen Einrichtung, oder in einer industriellen Produktion.
